# EUROPÄISCHE PATENTSCHRIFT

(11) **EP 4 215 665 B1**
(45) Veröffentlichungstag und Bekanntmachung des Hinweises auf die Patenterteilung: **09.10.2024**
(21) Anmeldenummer: 22152480.4
(22) Anmeldetag: 20.01.2022
(51) Int. Cl.: D06B 23/20, D06B 3/28

(54) **VORRICHTUNG ZUR BEHANDLUNG VON TEXTILIEN MIT EINER FLÜSSIGKEIT SOWIE VERFAHREN ZUR BEHANDLUNG VON TEXTILIEN**
DEVICE FOR TREATING TEXTILES WITH A LIQUID AND METHOD FOR TREATING TEXTILES
DISPOSITIF DE TRAITEMENT DE TEXTILES AVEC UN LIQUIDE ET PROCÉDÉ DE TRAITEMENT DE TEXTILES

(43) Veröffentlichungstag der Anmeldung: 26.07.2023
(73) Patentinhaber: Benninger AG, CH-9240 Uzwil (CH)
(72) Erfinder: WIDMER, Thomas, 4800 Zofingen (CH)
(74) Vertreter: Hepp Wenger Ryffel AG

(56) Entgegenhaltungen:
- CN-U- 209 989 564
- DE-U1- 202014 102 837
- JP-A- 2002 339 225
- KR-B1- 101 580 805
- US-A- 3 977 218
- US-A1- 2015 337 471

## Beschreibung

Die vorliegende Erfindung betrifft eine Vorrichtung zur Behandlung von Textilien mit einer Flüssigkeit sowie ein Verfahren zur Behandlung von Textilien in einer derartigen Vorrichtung. Vorrichtungen zur Behandlung von Textilien mit Flüssigkeiten sind bekannt. So können mit den Vorrichtungen Textilien beispielsweise gebleicht oder gefärbt werden. Es sind schon Vorrichtungen zur Behandlung von Textilien mit einer Flüssigkeit bekannt bei denen in einem Mischbehälter eine Behandlungsflüssigkeit aus Wasser und einem Textilbehandlungsmittel und/ oder einem Textilbehandlungsstoff gemischt wird. Anschliessend wird die Behandlungsflüssigkeit in einen Behandlungsbehälter gegeben, in dem sich die zu bearbeitenden Textilien befinden. Schliesslich werden die Textilien mit der Behandlungsflüssigkeit bearbeitet. Die Behandlungsflüssigkeit wird anschliessend entsorgt. Dies hat den Nachteil, dass die Behandlung von Textilien sehr ressourcenaufwendig ist, weil der Wasserbedarf und die Menge an zu entsorgendem Färbe- und/oder Bleichmittel enthaltendem Abwasser ebenfalls sehr hoch ist.

Eine Vorrichtung zur Behandlung von Textilien mit einer Flüssigkeit gemäß des Oberbegriffs des Anspruchs 1 ist aus US3977218 A schon bekannt.

Es ist die Aufgabe der Erfindung, die Nachteile des Standes der Technik zu überwinden und insbesondere eine Vorrichtung und ein Verfahren zur Behandlung von Textilien mit einer Flüssigkeit zu schaffen, welche zuverlässig und ressourcenschonend ist.

Die Aufgabe wird durch eine Vorrichtung zur Behandlung von Textilien mit einer Flüssigkeit sowie einem Verfahren zur Behandlung von Textilien gemäss den unabhängigen Patentansprüchen gelöst.

Insbesondere wird die Aufgabe durch eine Vorrichtung zur Behandlung von Textilien mit einer Flüssigkeit gelöst. Die Vorrichtung umfasst einen Behandlungsbehälter zum Bleichen oder Färben von Textilien und ein Flüssigkeitstank zur Versorgung des Behandlungsbehälters mit Behandlungsflüssigkeit. Die Vorrichtung umfasst weiterhin eine Zuführverbindungsleitung, welche den Behandlungsbehälter mit dem Flüssigkeitstank verbindet, so dass Flüssigkeit vom Flüssigkeitstank in den Behandlungsbehälter leitbar ist und eine Rückführverbindungsleitung, die den Behandlungsbehälter mit dem Flüssigkeitstank verbindet, so dass Flüssigkeit vom Behandlungsbehälter in den Flüssigkeitstank leitbar ist. Die Vorrichtung umfasst weiterhin einen Behandlungsbehälterfilter, welcher in dem Behandlungsbehälter angeordnet ist. Die Vorrichtung umfasst weiterhin einen Feinfilter, wobei der Feinfilter in der Zuführverbindungsleitung, der Rückführverbindungsleitung oder im Flüssigkeitstank angeordnet ist.

Eine derartige Vorrichtung ermöglicht das Wiederverwenden zumindest eines Teils der Flüssigkeit und ist somit ressourcenschonend. Durch den Behandlungsbehälterfilter ist eine feine Filterung möglich. Somit ist die Filterung effektiver.

Die Vorrichtung kann eine Pumpe umfassen. Die Pumpe kann in der Zuführverbindungsleitung angeordnet sein. Die Pumpe kann auch in der Rückführverbindungsleitung angeordnet sein.

Somit ist es möglich die Behandlungsflüssigkeit aktiv und schnell an den jeweiligen gewünschten Ort zu pumpen.

Es ist auch möglich, dass die Vorrichtung eine Pumpe in der Rückführverbindungsleitung umfasst und der Flüssigkeitstank auf einem höheren Niveau angeordnet ist als der Behandlungsbehälter. Dann kann die Behandlungsflüssigkeit mittels der Pumpe von dem Behandlungsbehälter in den Flüssigkeitstank gepumpt werden. Vom Flüssigkeitstank in den Behandlungsbehälter strömt die Behandlungsflüssigkeit bei einer derartigen Anordnung durch die Schwerkraft.

Es ist auch möglich, dass der Behandlungsbehälter auf einem höheren Niveau angeordnet ist als der Flüssigkeitstank und die Pumpe in der Zuführverbindungsleitung angeordnet ist. Dann kann die Flüssigkeit mittels der Pumpe von dem Flüssigkeitstank in den Behandlungsbehälter gepumpt werden. Vom Behandlungsbehälter in den Flüssigkeitstank strömt die Flüssigkeit bei einer derartigen Anordnung durch die Schwerkraft.

Eine derartige Vorrichtung mit einer Anordnung des Flüssigkeitstanks auf einem höheren Niveau als der Behandlungsbehälter oder mit einer Anordnung des Behandlungsbehälters auf einem höheren Niveau als der Flüssigkeitstank kann ohne Pumpe oder mit nur einer Pumpe betrieben werden. Es ist weiterhin denkbar, dass die Bewegung der Flüssigkeit im Behandlungsbehälter ausreicht, um diese durch die Rückführverbindung in den Flüssigkeitstank zu leiten.

Die Vorrichtung kann mindestens einen Sensor umfassen. Der Sensor kann insbesondere ein pH-Sensor und/oder ein Trübheitssensor und/oder ein Leitfähigkeitssensor und/oder ein Redoxsensor und/oder ein Drucksensor sein. Der Sensor kann in dem Flüssigkeitstank angeordnet sein.

So können die Eigenschaften der Behandlungsflüssigkeit im Flüssigkeitstank bestimmt werden und die geeignete Menge an Wasser und/oder Behandlungsflüssigkeit für einen weiteren Verwendungszyklus bestimmt werden.

Der Sensor kann in dem Flüssigkeitstank beispielsweise an dem Auslass der Zuführverbindungsleitung und/oder in dem Einlass der Rückführverbindungsleitung angeordnet sein. Dann können die Eigenschaften der Behandlungsflüssigkeit an dem jeweiligen gewünschten Ort bestimmt werden. Es ist auch denkbar, dass mehrere gleiche oder unterschiedliche Sensoren ausgebildet sind, welche sich an unterschiedlichen Stellen im Flüssigkeitstank befinden. Durch die Anordnung von Sensoren in dem Flüssigkeitstank ist es möglich, die physikalischen und/ oder chemischen Eigenschaften der Behandlungsflüssigkeit in dem Flüssigkeitstank zu bestimmen und somit die Zugabe von weiteren Substanzen, Mitteln und/oder Wasser zu dosieren. Insbesondere können Laugen, Säuren, Bleichmittel oder Enzyme zudosiert werden. Beispielsweise können Natronlauge, Essigsäure, Zitronensäure, Ameisensäure oder Wasserstoffperoxid zu der Flüssigkeit in dem Tank hinzugefügt werden. Dadurch, dass durch einen oder mehrere Sensoren die Eigenschaft der Flüssigkeit in dem Flüssigkeitstank bestimmt werden können, kann auch die Funktion der Filter überwacht werden. So ist es möglich, dass eine Fehlfunktion der Filter durch die Sensoren festgestellt wird.

Die Vorrichtung zur Behandlung von Textilien in einer Flüssigkeit kann eine Temperiervorrichtung zum Temperieren der Behandlungsflüssigkeit umfassen. Die Temperiervorrichtung kann beispielsweise in der Rückführverbindungsleitung oder in der Zuführverbindungsleitung angeordnet sein. Die Temperiervorrichtung kann auch in den Behandlungsbehälter oder in dem Flüssigkeitstank angeordnet sein.

Die Temperiervorrichtung kann als Wärmetauscher ausgebildet sein, indem beispielsweise die Zuführ- oder die Rückführverbindungsleitung mit dem heissen oder kalten Wasser umströmt wird und so die Behandlungsflüssigkeit aufgeheizt oder abgekühlt wird. Die Zuführ- oder die Rückführverbindungsleitung kann auch mit Dampf, beispielsweise Wasserdampf, umströmt werden. Als Wärmeübertragungsmedium kann Wasser oder ein anderes Medium dienen. Es ist auch möglich, dass die Temperiervorrichtung mittels des elektrischen Stroms betrieben wird.

Somit kann die optimale Temperatur für die gewünschte chemische Behandlung der Textilien eingestellt werden.

Die Vorrichtung kann ein Ventil in der Zuführverbindungsleitung umfassen. Die Vorrichtung kann ein Ventil in der Rückführverbindungsleitung umfassen. Die Vorrichtung kann auch ein Ventil sowohl in der Zuführverbindungsleitung als auch in der Rückführverbindungsleitung umfassen.

Durch die Ventile ist es möglich zu bestimmen, wann und wie viel Flüssigkeit von dem Flüssigkeitstank in den Behandlungsbehälter gelangen soll und es ist möglich zu bestimmen, wann und wie viel Flüssigkeit von dem Behandlungsbehälter in den Flüssigkeitstank gelangen soll. Es ist selbstverständlich möglich, dass die Zuführverbindungsleitung und/ oder die Rückführverbindungsleitung mehrere Ventile umfassen. Vorteilhaft können Ventile vor und nach Bauteilen der Vorrichtung wie beispielsweise Pumpen oder Filtern angeordnet sein. Dadurch wird die Wartung und Instandhaltung der Pumpen, Filter oder anderer Bauteile stark vereinfacht.

Die Ventile können verschiedenartig ausgebildet sein. So können die Ventile als Kugelventil und/oder Schrägsitzventil und/oder Drosselventil und/oder Rückschlagventil ausgebildet sein.

Die Vorrichtung weist einen Behandlungsbehälterfilter sowie einen Feinfilter auf, wobei der Behandlungsbehälterfilter sowie der Feinfilter Filteröffnungen aufweisen und die Filteröffnungen des Feinfilters kleiner sind als die Filteröffnungen des Behandlungsbehälterfilters.

Gemäß einer nicht erfindungsgemäßen Ausführungsform ist möglich, dass sich sowohl der Behandlungsbehälterfilter als auch der Feinfilter in der Zuführverbindungleistung angeordnet sind. Dann wird die Behandlungsflüssigkeit zunächst durch den Behandlungsbehälterfilter und anschliessend durch den Feinfilter gefiltert, bevor die Textilien mit der Behandlungsflüssigkeit behandelt werden. Weiterhin gemäß einer nicht erfindunsgemäßen Ausführungsform ist auch möglich, dass der Behandlungsbehälterfilter und der Feinfilter in der Rückführverbindungsleitung angeordnet sind und die Behandlungsflüssigkeit nach dem Behandeln der Textilien filtern. Der Behandlungsbehälterfilter und der Feinfilter können auch im Flüssigkeitstank angeordnet sein.

Eine derartige Anordnung der Filter führt zu einer optimale Filterwirkung.

Die Erfindung wird weiterhin gelöst durch ein Verfahren zur Behandlung von Textilien in einer Vorrichtung zur Behandlung von Textilien mit einer Flüssigkeit wie vorhergehend beschrieben. Das Verfahren umfasst die folgenden Schritte:
- Füllen des Behandlungsbehälters mit einer Anfangsmenge Behandlungsflüssigkeit,
- Erstes Behandeln von Textilien mittels der Behandlungsflüssigkeit im Behandlungsbehälter,
- Befördern von einer ersten Teilmenge der Behandlungsflüssigkeit über die Rückführleitung in den Flüssigkeitstank, wobei die Flüssigkeit durch den Behandlungsbehälterfilter und den Feinfilter geleitet wird.

Mit einem derartigen Verfahren kann ein Teil der Behandlungsflüssigkeit wiederverwendet werden, so dass Ressourcen geschont werden.

Das Verfahren kann auch weitere Schritte umfassen, nämlich
- Wiederauffüllen des Behandlungsbehälters mit einer Wiederauffüllmenge der Behandlungsflüssigkeit aus dem Flüssigkeitstank durch die Zuführleitung,
- Zweites Behandeln der Textilien mit der Behandlungsflüssigkeit im Behandlungsbehälter.

Es ist möglich, dass zu der Behandlungsflüssigkeit, welche durch die Rückführleitung in den Flüssigkeitstank geleitet wurde, Wasser und/ oder Zusatzstoffe und/ oder Zusatzmittel beigemisch werden.

Durch das Verfahren ist es möglich die Textilien mindestens zweimal mit der Behandlungsflüssigkeit zu behandeln, wobei die Ressourcen geschont werden.

Das oben beschriebene Verfahren kann mindestens zwei Mal durchlaufen werden.

Dies ermöglicht die Wiederverwendung von möglichst viel Wasser und Behandlungsmittel, so dass ein sehr ressourcenschonendes Verfahren möglich ist.

Die Behandlungsflüssigkeit für das erste Behandeln von Textilien kann bis zu 80% Wasser umfassen. Die Behandlungsflüssigkeit für das erste Behandeln von Textilien kann insbesondere bis zu 90% Wasser umfassen.

Die erste Teilmenge kann weniger als 80%, insbesondere im Wesentlichen 50%, der Anfangsmenge sein.

Somit lässt sich ein optimales Bleich- oder Färbergebnis bei maximaler Ressourcenausnutzung erzielen.

Die Wiederauffüllmenge kann der ersten Teilmenge entsprechen.

Somit lässt sich ein optimales Flotte-Textilien-Verhältnis beibehalten.

Die Erfindung wird in der folgenden Figur näher erläutert. Hierbei zeigt:
- Fig. 1:: Eine Vorrichtung zur Behandlung von Textilien mit einer Flüssigkeit.

Figur 1 zeigt eine Vorrichtung 1 zur Behandlung von Textilien mit einer Flüssigkeit. Die Vorrichtung 1 umfasst einen Behandlungsbehälter 2 sowie einen Flüssigkeitstank 3 sowie eine Zuführverbindungsleitung 4, welche den Behandlungsbehälter 2 mit dem Flüssigkeitstank 3 verbindet. Die Vorrichtung umfasst ausserdem eine Rückführverbindungsleitung 5, welche den Flüssigkeitstank 3 mit dem Behandlungsbehälter 2 verbindet. Ferner umfasst die Vorrichtung einen Behandlungsbehälterfilter 6, welcher sich im Behandlungsbehälter 2 befindet. Der Behandlungsbehälterfilter 6 ist so angeordnet, dass Flüssigkeit, welche durch die Zuführverbindungsleitung 4 geleitet wird, durch den Behandlungsbehälterfilter 6 gelangt und durch den Behandlungsbehälterfilter 6 gefiltert wird. Die Vorrichtung 1 umfasst ausserdem einen Feinfilter 7, der in der Rückführverbindungsleitung 5 angeordnet ist. Somit wird Flüssigkeit, welche von dem Behandlungsbehälter 2 durch die Rückführverbindungsleitung 5 in den Flüssigkeitstank 3 gepumpt wird, mittels des Feinfilters 7 gefiltert.

Die Vorrichtung umfasst ausserdem eine Pumpe 9, welche in der Rückführverbindungsleitung 5 angeordnet ist. Es ist somit möglich Flüssigkeit von dem Behandlungsbehälter 2 durch die Rückführverbindungsleitung 5 und den Feinfilter 7 in den Flüssigkeitstank 3 zu pumpen.

Die Vorrichtung umfasst ausserdem einen Sensor 10 oder mehrere Sensoren 10, welche im Flüssigkeitstank 3 angeordnet sind. Dabei kann es sich um einen pH-Sensor, um einen Trübheitssensor, um einen Leitfähigkeitssensor oder um einen Redoxsensor handeln. Durch die Sensoren können die Eigenschaften der Flüssigkeit in dem Flüssigkeitstank 3 bestimmt werden. Die Position des Sensors 10 im Flüssigkeitstank 3 ist beispielhaft dargestellt.

Ferner umfasst die Vorrichtung eine Temperiervorrichtung 11, welche in dem Flüssigkeitstank 3 angeordnet ist. Somit ist es möglich eine Behandlungsflüssigkeit, welche sich in dem Flüssigkeitstank 3 befindet, zu temperieren. Dadurch dass die Rückführverbindungsleitung 5 mit der Zuführverbindungsleitung 4 verbunden ist, ist es ausserdem möglich die Behandlungsflüssigkeit vom Behandlungsbehälter 2 durch die Rückführverbindungsleitung 5 und durch die Zuführverbindungsleitung 4 und durch den Behandlungsbehälterfilter 6 zu pumpen, ohne dass die Behandlungsflüssigkeit den Flüssigkeitstank 3 passieren muss oder der Behandlungsflüssigkeit Flüssigkeit aus dem Flüssigkeitstank 3 hinzugefügt wird. Somit ist es möglich, die Behandlungsflüssigkeit von dem Behandlungsbehälter 2 durch den Behandlungsbehälterfilter 6 zu pumpen, ohne dass die Flüssigkeit in den Flüssigkeitstank 3 gelangt und ohne dass Flüssigkeit aus dem Flüssigkeitstank 3 in den Behandlungsbehälter 2 gelangt.

Die Vorrichtung umfasst ein erstes Ventil 12 in der Rückführverbindungsleitung 5. Somit kann gesteuert werden, ob und wie viel Flüssigkeit durch die Rückführverbindungsleitung 5 gepumpt wird. Ferner umfasst die Vorrichtung 1 ein zweites Ventil 13, welches in diesem Beispiel in der Zuführverbindungsleitung 4 angeordnet ist. Somit kann durch das Ventil 13 bestimmt werden, ob und wie viel Flüssigkeit durch die Zuführverbindungsleitung 4 gepumpt wird.

Die Vorrichtung umfasst ausserdem eine Mischvorrichtung 14. Welche so ausgebildet ist, dass die Flüssigkeit in dem Flüssigkeitstank 3 durch die Mischvorrichtung 14 mischbar ist.

Ferner umfasst die Vorrichtung eine Wasserzuführeinrichtung 15, die so ausgebildet ist, dass durch die Wasserzuführeinrichtung 15 Wasser in die Rückführverbindungsleitung 5 eingespeist werden kann.

## Patentansprüche

1. Vorrichtung zur Behandlung von Textilien mit einer Flüssigkeit (1), umfassend:
- einen Behandlungsbehälter (2) zum Bleichen oder Färben von Textilien,
einen Flüssigkeitstank (3) zur Versorgung des Behandlungsbehälters (2) mit Behandlungsflüssigkeit,
- eine Zuführverbindungsleitung (4), welche den Behandlungsbehälter (2) mit dem Flüssigkeitstank (3) verbindet, so dass Flüssigkeit vom Flüssigkeitstank (3) in den Behandlungsbehälter (2) leitbar ist,
- eine Rückführverbindungsleitung (5), die den Behandlungsbehälter (2) mit der Flüssigkeitstank (3) verbindet, so dass Flüssigkeit vom Behandlungsbehälter (2) in den Flüssigkeitstank (3) leitbar ist,
-
- die Vorrichtung einen Feinfilter (7) umfasst, wobei der Feinfilter (7) in der Zuführverbindungsleitung (4), der Rückführverbindungsleitung (5) oder im Flüssigkeitstank (3) angeordnet ist,
**dadurch gekennzeichnet, dass** die Vorrichtung weiterhin einen Behandlungsbehälterfilter (6) aufweist, der in dem Behandlungsbehälter angeordnet ist.

2. Vorrichtung (1) nach einem der vorhergehenden Ansprüche, **dadurch gekennzeichnet, dass** die Vorrichtung (1) mindestens eine Pumpe (9) umfasst, die insbesondere in der Zuführverbindungsleitung (4) oder in der Rückführverbindungsleitung (5) angeordnet ist.

3. Vorrichtung (1) nach einem der vorhergehenden Ansprüche, **dadurch gekennzeichnet, dass** die Vorrichtung (1) mindestens einen Sensor (10), insbesondere pH-Sensor und/oder Trübheitssensor und/oder Leitfähigkeitssensor und/oder Redoxsensor und/ oder Drucksensor, umfasst, welcher sich in dem Flüssigkeitstank (3) befindet.

4. Vorrichtung (1) nach einem der vorhergehenden Ansprüche, **dadurch gekennzeichnet, dass** die Vorrichtung (1) eine Temperiervorrichtung (11) zum Temperieren der Behandlungsflüssigkeit umfasst.

5. Vorrichtung (1) nach einem der vorhergehenden Ansprüche, **dadurch gekennzeichnet, dass** die Zuführverbindungsleitung (4) ein Ventil (12, 13) umfasst und/oder insbesondere die Rückführverbindungsleitung (5) ein Ventil (12, 13) umfasst.

6. Vorrichtung (1) nach einem der vorhergehenden Ansprüche, **dadurch gekennzeichnet, dass** der Behandlungsbehälterfilter (6) sowie der Feinfilter (7) Filteröffnungen aufweisen, wobei die Filteröffnungen des Feinfilters (7) kleiner sind als die Filteröffnungen des Behandlungsbehälterfilters (6).

7. Verfahren zur Behandlung von Textilien in einer Vorrichtung (1) nach einem der Ansprüche 1 - 6, umfassend die folgenden Schritte:
- Füllen des Behandlungsbehälters (2) mit einer Anfangsmenge Behandlungsflüssigkeit,
- Erstes Behandeln von Textilien mittels der Behandlungsflüssigkeit im Behandlungsbehälter (2),
- Befördern von einer ersten Teilmenge der Behandlungsflüssigkeit über die Rückführleitung (5) in den Flüssigkeitstank (3), wobei die Flüssigkeit durch den Behandlungsbehälterfilter (6) und den Feinfilter (7) geleitet wird.

8. Verfahren nach Anspruch 7, umfassend die weiteren Schritte
- Wiederauffüllen des Behandlungsbehälters (2) mit einer Wiederauffüllmenge der Behandlungsflüssigkeit aus dem Flüssigkeitstank (3) durch die Zuführverbindungsleitung (4),
- Zweites Behandeln der Textilien mit der Behandlungsflüssigkeit im Behandlungsbehälter (2).

9. Verfahren nach einem der Ansprüche 7 - 8, **dadurch gekennzeichnet, dass** die Schritte mindestens zwei Mal durchlaufen werden.

10. Verfahren nach einem der Ansprüche 7 bis 9, **dadurch gekennzeichnet, dass** die Behandlungsflüssigkeit für das erste Behandeln von Textilien bis zu 80%, insbesondere 90%, Wasser umfasst.

11. Verfahren nach einem der Ansprüche 7 - 10, **dadurch gekennzeichnet, dass** die erste Teilmenge weniger als 80% der Anfangsmenge ist, insbesondere im Wesentlichen 50% der Anfangsmenge.

12. Verfahren nach einem der Ansprüche 8 - 11, **dadurch gekennzeichnet, dass** die Wiederauffüllmenge der ersten Teilmenge entspricht.

## Claims

1. Device for treating textiles with a liquid (1), comprising
- a treatment container (2) for bleaching or dyeing textiles,
a liquid tank (3) for supplying the treatment container (2) with treatment liquid,
- a supply connection line (4) which connects the treatment container (2) to the liquid tank (3), so that liquid can be fed from the liquid tank (3) into the treatment container (2),
- a return connection line (5), which connects the treatment container (2) to the liquid tank (3), so that liquid can be directed from the treatment container (2) into the liquid tank (3),
- the device comprising a fine filter (7), wherein the fine filter (7) is arranged in the supply connection line (4), the return connection line (5) or in the liquid tank (3), **characterised in that** the device further comprises a treatment container filter (6) which is arranged in the treatment container (2).

2. Device (1) according to one of the preceding claims, **characterised in that** the device (1) comprises at least one pump (9), which is arranged in particular in the supply connection line (4) or in the return connection line (5).

3. Device (1) according to one of the preceding claims, **characterised in that** the device (1) comprises at least one sensor (10), in particular pH sensor and/or turbidity sensor and/or conductivity sensor and/or redox sensor and/or pressure sensor, which is located in the liquid tank (3).

4. Device (1) according to one of the preceding claims, **characterised in that** the device (1) comprises a temperature control device (11) for controlling the temperature of the treatment liquid.

5. Device (1) according to one of the preceding claims, **characterised in that** the supply connection line (4) comprises a valve (12, 13) and/or in particular the return connection line (5) comprises a valve (12, 13).

6. Device (1) according to one of the preceding claims, **characterised in that** the treatment container filter (6) and the fine filter (7) have filter openings, the filter openings of the fine filter (7) being smaller than the filter openings of the treatment container filter (6).

7. Method for treating textiles in an apparatus (1) according to any one of claims 1 - 6, comprising the following steps:
- Filling the treatment container (2) with an initial amount of treatment liquid,
- First treating textiles by means of the treatment liquid in the treatment container (2),
- conveying a first partial quantity of the treatment liquid via the return line (5) into the liquid tank (3), the liquid being passed through the treatment container filter (6) and the fine filter (7).

8. Method according to claim 7, comprising the further steps of
- Refilling the treatment container (2) with a refill quantity of the treatment liquid from the liquid tank (3) through the feed connection line (4),
- Second treatment of the textiles with the treatment liquid in the treatment container (2).

9. Method according to one of the claims 7 - 8, **characterised in that** the steps are run through at least twice.

10. Method according to one of claims 7 to 9, **characterised in that** the treatment liquid for the first treatment of textiles comprises up to 80%, in particular 90%, water.

11. Method according to one of claims 7 - 10, **characterised in that** the first partial amount is less than 80% of the initial amount, in particular essentially 50% of the initial amount.

12. Method according to any one of claims 8 - 11, **characterised in that** the replenishment amount corresponds to the first partial amount.

## Revendications

1. Dispositif pour le traitement de textiles avec un liquide (1), comprenant :
- un réservoir de traitement (2) pour le blanchiment ou la teinture de textiles,
un réservoir de liquide (3) pour alimenter le réservoir de traitement (2) en liquide de traitement,
- une conduite de raccordement d'alimentation (4) qui relie le réservoir de traitement (2) au réservoir de liquide (3), de sorte que le liquide peut être conduit du réservoir de liquide (3) dans le réservoir de traitement (2),
- une conduite de raccordement de retour (5) qui relie le réservoir de traitement (2) au réservoir de liquide (3), de sorte que le liquide peut être conduit du réservoir de traitement (2) dans le réservoir de liquide (3),
- le dispositif comprend un filtre fin (7), le filtre fin (7) étant disposé dans la conduite de raccordement d'alimentation (4), la conduite de raccordement de retour (5) ou dans le réservoir de liquide (3), **caractérisé en ce que** le dispositif comprend en outre un filtre de réservoir de traitement (6) qui est disposé dans le réservoir de traitement (2).

2. Dispositif (1) selon l'une quelconque des revendications précédentes, **caractérisé en ce que** le dispositif (1) comprend au moins une pompe (9) disposée notamment dans la conduite de liaison d'alimentation (4) ou dans la conduite de liaison de retour (5).

3. Dispositif (1) selon l'une quelconque des revendications précédentes, **caractérisé en ce que** le dispositif (1) comprend au moins un capteur (10), notamment un capteur de pH et/ou un capteur de turbidité et/ou un capteur de conductivité et/ou un capteur d'oxydoréduction et/ou un capteur de pression, qui se trouve dans le réservoir de liquide (3).

4. Dispositif (1) selon l'une des revendications précédentes, **caractérisé en ce que** le dispositif (1) comprend un dispositif de régulation de température (11) pour réguler la température du liquide de traitement.

5. Dispositif (1) selon l'une des revendications précédentes, **caractérisé en ce que** la conduite de liaison d'alimentation (4) comprend une vanne (12, 13) et/ou en particulier la conduite de liaison de retour (5) comprend une vanne (12, 13) .

6. Dispositif (1) selon l'une des revendications précédentes, **caractérisé en ce que** le filtre de réservoir de traitement (6) ainsi que le filtre fin (7) présentent des ouvertures de filtration, les ouvertures de filtration du filtre fin (7) étant plus petites que les ouvertures de filtration du filtre de réservoir de traitement (6).

7. Procédé de traitement de textiles dans un dispositif (1) selon l'une des revendications 1 à 6, comprenant les étapes suivantes :
- Remplissage du réservoir de traitement (2) avec une quantité initiale de liquide de traitement,
- Traitement initial des textiles au moyen du liquide de traitement dans le réservoir de traitement (2),
- Transfert d'une première quantité partielle du liquide de traitement dans le réservoir de liquide (3) via la conduite de retour (5), le liquide passant à travers le filtre de réservoir de traitement (6) et le filtre fin (7).

8. Procédé selon la revendication 7, comprenant les étapes supplémentaires suivantes
- Remplir à nouveau le réservoir de traitement (2) avec une quantité de recharge de liquide de traitement provenant du réservoir de liquide (3) par le biais du conduit de connexion d'alimentation (4),
- Deuxième traitement des textiles avec le liquide de traitement dans le réservoir de traitement (2).

9. Procédé selon l'une des revendications 7 à 8, **caractérisé en ce que** les étapes sont effectuées au moins deux fois.

10. Procédé selon l'une des revendications 7 à 9, **caractérisé en ce que** le liquide de traitement pour le premier traitement des textiles comprend jusqu'à 80%, notamment 90%, d'eau.

11. Procédé selon l'une des revendications 7 à 10, **caractérisé en ce que** la première quantité partielle est inférieure à 80% de la quantité initiale, notamment sensiblement 50% de la quantité initiale.

12. Procédé selon l'une quelconque des revendications 8 à 11, **caractérisé en ce que** la quantité de réapprovisionnement est égale à la première quantité partielle.
